# EUROPÄISCHE PATENTSCHRIFT

(11) **EP 1 156 003 B1**
(45) Veröffentlichungstag und Bekanntmachung des Hinweises auf die Patenterteilung: **15.02.2006**
(21) Anmeldenummer: 01110176.3
(22) Anmeldetag: 07.05.2001
(51) Int. Cl.: B65H 39/04, B42C 1/10

(54) **Vorrichtung zum Zusammentragen flacher Druckprodukte**
Device for gathering flat printed articles
Dispositif pour assembler des imprimés plats

(30) Priorität: 16.05.2000 DE 10023681
(43) Veröffentlichungstag der Anmeldung: 21.11.2001
(73) Patentinhaber: Heidelberger Druckmaschinen Aktiengesellschaft, 69115 Heidelberg (DE)
(72) Erfinder: Richter, Lutz, 04435 Schkeuditz (DE); Sommerer, Frank, 04445 Liebertwolkwitz (DE)

(56) Entgegenhaltungen:
- EP-A- 0 917 965
- WO-A-98/37003
- DE-A- 2 016 425
- US-A- 5 203 549

## Beschreibung

Die Erfindung betrifft eine Vorrichtung zum Zusammentragen flacher Produkte gemäß dem Oberbegriff von Anspruch 1.

Zur Herstellung von Druckprodukten, wie Broschüren, Büchern oder Magazinen, ist es notwendig, mehrere Falz- oder Planobogen bzw. Karten oder ähnliches Druckrnaterial zusammenzustellen, damit dieses in einer Heftmaschine oder einem Klebebinder zu einem Endprodukt verarbeitet werden kann. Des weiteren werden häufig in sogenannten Einsteckmaschinen oder Insertem Einlagen, wie Broschüren, CDs oder ähnliches bedrucktes oder unbedrucktes Material, zwischen einzelne Seiten in geöffnete Druckprodukte eingefügt. Um diesen technologischen Ablauf zu realisieren, werden Anleger über einer Transportvorrichtung, beispielsweise einer sogenannten Sammelkette, angeordnet. Dem zu bearbeitenden Material entsprechend, handelt es sich dabei um Anleger zur Verarbeitung liegender oder stehender Stapel. In diesem Zusammenhang werden unter Druckprodukt-Verarbeitungsmaschinen Maschinen zur Be- und/oder Verarbeitung von Druckprodukten verstanden, wie beispielsweise Sammelhefter, Zusammentragmaschinen, Einsteckmaschinen, Klebebinder oder dergleichen.

Aus DE 197 52 015 A1 ist beispielsweise ein Sammelhefter zur Herstellung von Druckprodukten, wie Zeitschriften, Broschüren, Büchern oder Magazinen, bekannt. Dieser weist eine Reihe von nacheinander angeordneten Anlegern, sowie eine Transporteinrichtung und Stationen zum Heften und Schneiden des Produktes auf. Die typische Maschinenkonstellation weist dabei fest verbundene Anleger auf. Die benötigten Anleger sind auf einem Maschinengestell fixiert und fest mit der Heftmaschine verbunden. Alle Komponenten können je nach Ausführungsform sowohl durch eine gemeinsame Welle von einer gemeinsamen Antriebsquelle als auch durch Einzelantriebe betrieben werden.

Der bekannte Aufbau von derartigen Anlagen zur Herstellung von Broschüren, Büchern oder Magazinen oder Einsteckmaschinen, also Druckprodukt-Verarbeitungsmaschinen, weist aber einen wesentlichen Mangel auf. Die Position, d. h. die Reihenfolge der Anleger, ist fixiert und kann nur durch erheblichen Aufwand mechanisch verändert werden. Der Anlegeroberbau muss mittels Hebetechnik an seine jeweilige Position gesetzt und dort sowohl mechanisch, pneumatisch als auch elektrisch mit dem Anlegeruntergestell verbunden werden. Sofern ein Anleger zur Herstellung eines bestimmten Produktes nicht benutzt wird, muss dieser abgeschaltet werden und verbleibt unbenutzt an der Maschine. Die Reihenfolge der nacheinander angeordneten Anleger, also ihre Topologie, ist fixiert. Ein Umrüsten der Maschine, indem Anleger an bestimmte Positionen gebracht werden, ist im allgemeinen nicht ohne eine besondere Hebetechnik und nur mit einigem zeitlichen Aufwand zu realisieren.

Aus WO-A-98/37003 ist eine Verarbeitungsstraße für Druckereiprodukte mit insofern veränderbarer Topologie bekannt als sie aus einer Anzahl von in Verarbeitungsrichtung unmittelbar aufeinanderfolgender, voneinander trennbarer Baumodule besteht. Den Baumodulen sind Anleger auf nicht näher erläuterte Weise zugeordnet.

Aus US 5,203,549 A ist eine Zusammentragvorrichtung mit einem Förderer und diesem zugeordneten Anlegern bekannt, welche den Förderer mit Signaturen beschicken. Den zeichnerischen Darstellungen des offenbarten Gegenstandes ist entnehmbar, dass Vorrichtungen zur wahlweisen Verlagerung oder Fixierung der Anleger vorgesehen sind. Maßnahmen zur lagegerechten Zuordnung der Anleger zum Förderer sind jedoch nicht ersichtlich.

Der Erfindung liegt die Aufgabe zugrunde, die eingangs genannte Vorrichtung so weiterzubilden, dass bei einer Veränderung im Hinblick auf die Anzahl oder Art der Anleger die korrekte Stellung der letzteren bezüglich der Transportvorrichtung problemlos erreichbar ist.

Diese Aufgabe wird erfindungsgemäß durch einen Anleger mit den Merkmalen gemäß Anspruch 1 gelöst.

Der Erfindung gemäß wird der Anleger somit mit einer Vorrichtung, welche seine Mobilität ermöglicht, versehen. Der statische Verbund der Anleger zur Transporteinrichtung der Maschine wird aufgehoben. Dazu sind die Anleger modular und mobil aufgebaut. Sie haben gleiche Anschlussmaße und Bauraumabmessungen. Mit anderen Worten, alle Anleger sind jeweils auf einem baugleichen Untergestell als

Trägereinrichtung montiert und getrennt vom Rest der Maschine ausgeführt. Beide Teile zusammen bilden ein Modul, so dass sie von der Transportvorrichtung unabhängig und damit beispielsweise mit Hilfe eines Hubwagens beweglich sind. Vorteilhafterweise sind die Untergestelle durch eine geeignete Vorrichtung mobil ausgeführt. In einer bevorzugten Ausführungsform sind die Anlegermodule mit Rädern oder Rollen ausgestattet. Die Räder oder Rollen können im eingebauten Fall oder wenn gewünscht festgesetzt werden. Durch den modularen Aufbau ist es möglich, die Position der Anleger zur Transportvorrichtung frei zu bestimmen. Aufgrund der Mobilität der Anleger ist es möglich, ihre Position zu verändern. Ebenfalls kann die Topologie der Reihenfolge der Anleger verändert werden.

In einer vorteilhaften Weiterbildung weisen die Untergestelle Anschlagsmittel auf, so dass eine problemlose Positionierung der Anleger zur Transportvorrichtung der Maschine erleichtert wird. Der Antrieb der einzelnen Anleger ist jeweils als Einzelantrieb ausgeführt, so dass nur eine elektronische Verbindung zum Austausch von Daten- und/oder Steuersignalen zwischen den Maschinenbaugruppen der Anleger und der restlichen Baugruppen hergestellt werden muss.

Die Transportvorrichtung, insbesondere das Sammelkettenuntergestell an einem Sammelhefter, ist durch entsprechende Anschlagsmittel zur Fixierung der Anleger vorbereitet.

Die Erfindung ermöglicht die Bereitstellung eines Systems zum Zusammentragen von Druckprodukten mit Anlegern, welche verschiedenen Typs sein können, und einer Transportvorrichtung. Dieses beispielsweise an einem Sammelhefter, einer Zusammentragmaschine oder dergleichen vorgesehene System ist prinzipiell unabhängig, da es vom Rest der Maschine getrennt ausgeführt ist. Das System und der Rest der Maschine bilden gemeinsam den Sammelhefter, die Zusammentragmaschine, die Einsteckmaschine oder dergleichen. Durch die flexible Gestaltung des Anlegerbereichs eines Sammelhefters, einer Zusammentragmaschine oder einer Einsteckmaschine kann je nach Produktionsauftrag eine entsprechende Topologie der Anleger gewählt werden. Somit kann individuell auf Kundenwünsche eingegangen werden.

Mit derartigen Anlegern, bzw. mit einem System von mobilen Anlegern lässt sich eine Umrüstung der Druckprodukt-Verarbeitungsmaschine in kurzer Zeit und ohne besondere Fachkenntnisse realisieren. Es besteht die Möglichkeit, verschiedene Typen von Anlegern für Falzbogen, Planobogen, Karten oder dgl. gegeneinander auszutauschen. Ebenso ist es möglich, die Anleger von beiden Seiten an die durch die Transportvorrichtung definierte Achse heranzuführen und zu positionieren. Je nach Bedarf kann ein Anlegerbereich aus verschiedenen Typen von Anlegern und mit verschiedener Anzahl von Anlegern, welche von rechts und von links an die Transportvorrichtung positioniert werden, zusammengestellt werden. Anleger können auch für verschiedene und verschiedenartige Anlagen oder Maschinen parallel genutzt werden, indem sie zwischen den Anlagen ausgetauscht werden. Im Servicefall kann der jeweilige Anleger einfach und schnell ersetzt werden. Eine Wartung, Reparatur oder Erprobung kann ohne Verbindung zur gesamten Anlage erfolgen.

Besonders vorteilhaft ist der Einsatz mobiler Anleger an einem Sammelhefter zu sehen, welcher mit aufeinander synchronisierten Einzelantrieben wenigstens für eine Anzahl der zu realisierenden einzelnen Bewegungen versehen ist.

Weitere Vorteile und vorteilhafte Ausführungsformen der Erfindung werden anhand der nachfolgenden Figuren sowie deren Beschreibungen dargestellt.

Es zeigen im Einzelnen:
- Figur 1: einen Anlegerbereich eines Sammelhefters mit mobilen Anlegern,
- Figur 2: einen mobilen Falzbogenanleger auf einem Untergestell,
- Figur 3: einen mobilen Umschlagfalzanleger auf einem Untergestell,

Die Figuren zeigen eine beispielhafte Ausführungsform von Anlegern und einer Transportvorrichtung an einem Sammelhefter beziehungsweise einer Zusammentragmaschine. Derartige entsprechende Anleger können ebenfalls an einer Einsteckmaschine eingesetzt werden.

In Figur 1 ist der Anlegerbereich eines Sammelhefters beziehungsweise einer Zusammentragmaschine zu sehen. Es handelt sich um mobile Anleger. Beispielhaft ist hier ein System von drei Anlegern über der Transportvorrichtung gezeigt. Die Pfeile A geben die Transportrichtung der Produkte an. Als spezielle Topologie ist hier die beispielhafte Konfiguration gezeigt, dass zwei der Anleger 10 von rechts und ein Anleger 10 von links an die durch die Transportvorrichtung 12 definierte Achse positioniert sind, die Anleger können prinzipiell aber in verschiedenen Konfigurationen von beiden Seiten, also auch beispielsweise alle von einer Seite, an die Transportvorrichtung herangeführt werden. Bei der Transportvorrichtung handelt es sich um eine Sammelkette 14, welche durch Sammelkettengestelle 16 getragen wird. Im Prinzip ist die Position der Anleger 10 zur Sammelkette 14 frei wählbar. Vorteilhaft ist es jedoch, im Betriebsfall die Vorrichtung, welche die Mobilität der Anleger gewährleistet, festzusetzen und ihre Position zu fixieren. Die Anleger 10 weisen jeweils einen Anlegeroberbau 18 und ein Untergestell 110 auf, welches derart an die Sammelkette 14 herangeführt wird, dass sich das Untergestell 110 teilweise unter der Sammelkette 14 befindet. In einer vorteilhaften Weiterbildung der Erfindung, wie hier in Figur 1 gezeigt, sind am Untergestell 110 Anschläge 112 vorgesehen, so dass eine problemlose und einfache Positionierung der Anleger zur Transportvorrichtung erleichtert wird. Vorteilhafterweise sind am Sammelkettengestell 16 ebenfalls Anschläge 114 vorgesehen. Im Betriebsfall können durch Feststellschrauben 116 die Räder 118 der Anleger festgestellt werden. Mit anderen Worten, die Anleger weisen einen einfachen Mechanismus auf, um ihre Mobilität zu gewährleisten, können aber für den Betriebsfall demobilisiert werden.

In Figur 2 ist ein Falzbogenanleger dargestellt. Der Anlegeroberbau 20 ist auf einem Untergestell 22 als Trägereinrichtung befestigt, so dass beide Teile ein Modul bilden. Diese Teile des mobilen Anlegers sind trennbar gestaltet. Das Untergestell 22 weist Räder 24 auf, und kann mittels Stellschrauben 26 festgesetzt werden, so dass die Mobilität des Anlegers gewährleistet ist, dieser aber im Betriebsfall fixiert werden kann. Mittels einer Führung 28 und einem Anschlag 210 ist die Positionierung des Anlegers an der Transportvorrichtung einfach und schnell möglich.

Figur 3 zeigt einen Umschlagfalzanleger, wie er beispielsweise für Planobogen verwendet werden kann. Ein Anlegeroberbau 30 ruht auf einem Untergestell 32 als Trägereinrichtung, wobei beide Teile des mobilen Anlegers ein Modul bilden und voneinander trennbar sind. Das Untergestell 32 kann mit Hilfe von Rädern 33 bewegt werden. Stellschrauben 34 dienen zur Festsetzung in der Position im Betriebsfall entlang der Achse der Transportvorrichtung. Zur genauen Positionierung sind Führungen 34 und Anschläge 36 vorgesehen.

Der Anlegerbereich des Sammelhefters oder der Zusammentragmaschine kann individuell, je nach Produktionsauftrag, in seiner Topologie gestaltet werden und dabei Anleger aufweisen, wie sie in Figur 2 und 3 gezeigt sind. Entsprechend kann eine Einsteckmaschine je nach Produktionsauftrag variabel gestaltet werden.

### Bezugszeichenliste

- 10: Anleger
- 12: Transportvorrichtung
- 14: Sammelkette
- 16: Sammelkettengestell
- 18: Anlegeroberbau
- 110: Untergestell
- 112: Anschlag
- 114: Anschlag
- 116: Feststellschraube
- 118: Rad
- 20: Anlegeroberbau
- 22: Untergestell
- 24: Rad
- 26: Feststellschraube
- 28: Führung
- 210: Anschlag
- 30: Anlegeroberbau
- 32: Untergestell
- 33: Räder
- 34: Feststellschraube
- 35: Führung
- 36: Anschlag

- A: Transportrichtung

## Patentansprüche

1. Vorrichtung zum Zusammentragen flacher Druckprodukte, insbesondere von gefalzten oder ungefalzten Bogen, Karten oder dergleichen mit
einer Transportvorrichtung (12) zum Sammeln der Druckprodukte, mobilen Anlegern (10), welche betriebsmäßig die flachen Produkte an die Transportvorrichtung (12) übergeben, wobei der Antrieb der einzelnen Anleger (10) jeweils als Einzelantrieb ausgeführt ist, **dadurch gekennzeichnet, dass**
Mittel (116, 118) zum Wahlweisen Verlagen oder Festsetzen der mobilen Anleger (10), und einerseits an der Transportvorrichtung (12) Anschläge (114) und andererseits an den Anlegern (10) Führungen (28, 35) und/oder Auschläge (36, 210) als Positionierungsmittel zur lagegerechten Anordnung und Fixierung der Anleger 10) an der Transportvorrichtung (12) vorgesehen sind.

2. Vorrichtung nach Anspruch 1,
**dadurch gekennzeichnet,**
**dass** ein jeweiliger Anleger (10) einen Anlegeroberbau (20, 30) mit einer Vorrichtung zum Vereinzeln und ein Untergestell (22; 32, 110) umfasst, an dem anlegerseitige die Positionierungsmittel (36; 210; 28; 35) angeordnet sind.

3. Vorrichtung nach Anspruch 1 oder Anspruch 2
**gekennzeichnet durch**
einen modularen Aufbau der Anleger (10) mit untereinander gleichen Anschlussmaßen.

4. Vorrichtung nach wenigstens einem der Ansprüche 1 bis 3,
**dadurch gekennzeichnet,**
**dass** diese Bestandteil eines Sammelhefters ist.

5. Vorrichtung nach wenigstens einem der Ansprüche 1 bis 3,
**dadurch gekennzeichnet,**
**dass** diese Bestandteil einer Einsteckmaschine ist.

## Claims

1. Device for collating flat printed products, in particular folded or unfolded sheets, cards, or the like, including a transport device (12) for gathering the printed products, mobile feeders (10) for transferring the flat products to the transport device (12) during operation, and an individual drive for each of the individual feeders (10),
**characterized in**
**that** means (116, 118) are provided for selectively displacing or locking the mobile feeders (10) as well as stops (114) on the transport device (12) on the one hand and guides (28, 35) and/or stops (36, 210) on the feeders (10) on the other hand as positioning means for arranging and fixing the feeders (10) on the transport device (12) in the correct position.

2. Device according to claim 1,
**characterized in**
**that** a respective feeder (10) comprises a feeder superstructure (20, 30) including a device for separating and a subframe (22; 32, 110) on which the positioning means (36; 210; 28; 35) are arranged on the feeder side.

3. Device according to claim 1 or claim 2,
**characterized by**
a modular design of the feeders (10) with identical connection measurements.

4. Device according to at least one of claims 1 to 3,
**characterized in**
**that** the device is an integral part of a saddle stitcher.

5. Device according to at least one of claims 1 to 3,
**characterized in**
**that** the device is an integral part of an inserting machine.

## Revendications

1. Dispositif pour assembler des produits imprimés plats, en particulier des feuilles, des cartes ou analogues, pliées ou non pliées, avec un dispositif de transport (12), pour la collecte des produits imprimés, des margeurs mobiles (10) qui, en fonctionnement, transfèrent les produits plats au dispositif de transport (12), l'entraînement des différents margeurs (10) étant respectivement réalisé sous forme d'entraînement individuel, **caractérisé en ce que** sont prévus des moyens (116, 118), pour le déplacement ou l'immobilisation, au choix, des margeurs mobiles (10), et, d'une part, sur le dispositif de transport (12) des butées (144) et, d'autre part, sur les margeurs (10) des guidages et/ou des butées (36, 210), en tant que moyens de positionnement pour assurer l'agencement et la fixation en position correcte des margeurs (10) sur le dispositif de transport (12).

2. Dispositif selon la revendication 1, **caractérisé en ce qu'**un margeur (10) respectif comprend une superstructure de margeur (20, 30), avec un dispositif pour l'individualisation et un bâti inférieur (22 ; 32, 110), sur lequel, côté margeur, sont disposés les moyens de positionnement (36 ; 210 ; 28 ; 35).

3. Dispositif selon la revendication 1 ou la revendication 2, **caractérisé par le fait que** les margeurs (10) ont une structure modulaire, avec des dimensions de raccordement mutuellement identiques.

4. Dispositif selon au moins une des revendications 1 à 3, **caractérisé en ce que** ce composant est une agrafeuse collectrice.

5. Dispositif selon au moins une des revendications 1 à 3, **caractérisé en ce que** ce composant est une machine à enfichage.
